# EUROPÄISCHE PATENTSCHRIFT

(11) **EP 2 535 642 B1**
(45) Veröffentlichungstag und Bekanntmachung des Hinweises auf die Patenterteilung: **28.10.2015**
(21) Anmeldenummer: 12172129.4
(22) Anmeldetag: 15.06.2012
(51) Int. Cl.: F21V 29/00, F21Y 101/02, F21W 131/10, F21W 131/103

(54) **Leuchte mit thermischem Koppelelement aus wärmeleitendem Kunststoff**
Lighting device with thermal coupling element made of thermally conductive plastic
Lampe avec élément de couplage thermique à base de plastique conducteur de chaleur

(30) Priorität: 16.06.2011 DE 102011077668
(43) Veröffentlichungstag der Anmeldung: 19.12.2012
(73) Patentinhaber: Trilux GmbH & Co. KG, 59759 Arnsberg (DE)
(72) Erfinder: Drees, Frank, 58840 Plettenberg (DE); Goeke, Thomas, 58710 Menden (DE)
(74) Vertreter: Lippert, Stachow & Partner

(56) Entgegenhaltungen:
- WO-A1-2008/097496
- DE-A1-102009 005 547
- DE-A1-102009 022 723
- DE-A1-102009 054 926
- DE-A1-102009 060 434
- FR-A1- 2 968 333

## Beschreibung

Die vorliegende Erfindung betrifft eine geschlossene LED-Leuchte für die Verwendung im Außenbereich, beispielsweise als Straßenlaterne, oder in Räumen mit aggressiver oder explosionsgefährdeter Atmosphäre. Insbesondere betrifft sie eine solche Leuchte mit einem thermischen Koppelelement aus einem Wärme leitenden Kunststoff, der mit dem Kunststoff des Gehäuses kompatibel ist.

In den letzten Jahren hat sich infolge des technischen Fortschritts auf dem Gebiet der Licht emittierenden Dioden (LED), der zu sinkenden Preisen und höherer Lichtausbeute geführt hat, deren Anwendungsbereich stark vergrößert. LED finden nun auch Anwendung für feuchtigkeits- und explosionsgeschützte Leuchten. Die Gehäuse solcher Leuchten müssen naturgemäß dicht geschlossen sein, um das Eindringen von Feuchtigkeit und zündfähigen Gasen zu verhindern. Auch bei LED wird nur ein Anteil von etwa 20 bis 30% der aufgenommenen elektrischen Energie in Licht umgewandelt und der Rest fällt als Verlustwärme an. Gegenüber Leuchten mit herkömmlichen Lampen ist die Ableitung dieser Verlustwärme sehr viel schwieriger. Einerseits muss die Temperatur der LED möglichst niedrig gehalten werden, weil sonst der Wirkungsgrad und die Lebensdauer beeinträchtigt werden. Andererseits ermöglichen LED auch eine besonders kleine Bauweise und strahlen so gut wie keine Wärme ab, so dass die Wärmeabfuhr hauptsächlich zunächst durch Wärmeleitung erfolgen muss, insbesondere wenn wegen des geschlossenen Gehäuses eine Kühlfluidströmung nicht möglich ist. Zudem wird als Gehäusematerial für viele Anwendungen Kunststoff bevorzugt, unter anderem weil er leicht ist und eine Schutzisolierung ermöglicht. Kunststoff hat aber nur eine geringe Wärmeleitfähigkeit.

DE 10 2007 055 165 A1 beschreibt einen LED-Scheinwerfer, insbesondere zur Verwendung in Fahrzeugen, mit einem Wärmeleitelement, dass sich von einer in einem Scheinwerfergehäuse befindlichen Wärmequelle zu einem Kühlelement erstreckt, welches zumindest teilweise außenseitig am Scheinwerfergehäuse angeordnet ist. Das Wärmeleitelement ist bevorzugt ein Wärmerohr.

DE 10 2006 057 569 A1 offenbart eine Scheinwerferbaugruppe mit integriertem Reflektor und durch das Gehäuse sich erstreckendem Kühlkörper, welche die Wärme der LED durch die Gehäusewand leitet. Hierbei ist für jede LED ein Kühlkörper vorgesehen, so dass der Aufbau kompliziert ist.

Das deutsche Gebrauchsmuster DE 20 2006 015 981 U1 beschreibt eine LED-Straßenleuchte mit einer Wärmeableitanordnung. Diese umfasst ein dicht geschlossenes Gehäuse, indem sich die LED befinden, einen mit der Außenluft in Verbindung stehenden Kühlkörper und eine Mehrzahl von Wärmeableitröhrchen, an deren Wärmeaufnahmeende die LED angebracht sind, während das Wärmeabgabeende durch ein abgedichtetes Durchgangsloch und im Kühlkörper verläuft. Eine solche Anordnung ist im Aufbau aufwändig. Außerdem hängt die Funktion der Wärmeableitröhrchen von deren Lage ab, was nur beim Einbau in einer nach unten strahlenden Straßenleuchte keine Bedeutung hat.

DE 10 2009 054926 A1 beschreibt ein Tagfahrlicht für Kraftfahrzeuge, bei dem eine die LED tragende Leiterplatte ein Wandabschnitt des Gehäuses ist. Vorzugsweise bestehen Leiterplatte und Gehäuse aus einem einheitlichen Kunststoff und sind miteinander verschweißt.

Die Erfindung stellt sich die Aufgabe, eine LED-Leuchte mit einem geschlossenen Gehäuse zu schaffen, bei der die Wärmeableitung zu einem mit der Außenluft in Verbindung stehenden Kühlkörper auf einfache Weise und unabhängig von der Lage der Leuchte bewirkt wird. Die Leuchte soll außerdem einfach herzustellen und zum leichten Austausch von herkömmlichen oder LED-Leuchten geeignet sein.

Diese Aufgabe wird durch eine Leuchte nach dem Hauptanspruch gelöst.

Die Verwendung von Wärme leitenden Kunststoffen für Kühlkörper in Verbindung mit metallischen Bauteilen zur Entwärmung von elektronischen Baugruppen ist an sich bekannt (DE 10 2007 057 533 A1). Solche Kunststoffe umfassen Füllstoffe mit guter Wärmeleitfähigkeit in Form feiner Teilchen in einer Matrix aus Kunststoff. Obwohl die Füllstoffe elektrisch leitfähig sein können, ist der Wärme leitende Kunststoff jedenfalls dann nicht elektrisch leitend, wenn der Anteil des Füllstoffs unter der Perkolationsschwelle liegt.

Erfindungsgemäß ist der Kunststoff des Leuchtengehäuses kompatibel mit dem Wärme leitenden Kunststoff. Damit ist gemeint, dass diese Kunststoffe mindestens in gewissen Grenzen auch im erstarrten Zustand miteinander mischbar und in ihrem thermischen Verhalten so ähnlich sind, dass bei Temperaturänderung an einer Verbindung der beiden Kunststoffe keine Spannungen auftreten, welche diese Verbindung zerstören können. Im Zweifelsfall kann der Fachmann durch geeignete einfache Versuche feststellen, ob Kompatibilität zweier Kunststoffe gegeben ist.

Das Gehäuse und auch die Matrix des Wärme leitenden Kunststoffs werden bevorzugt durch thermoplastische Kunststoffe gebildet. Dadurch wird die Herstellung der erfindungsgemäßen Leuchte erleichtert.

Insbesondere kann das thermische Koppelelement in einer Öffnung der Gehäusewand eingefügt und mit dieser verschweißt werden, wobei die Kunststoffe der beiden Bauteile teilweise miteinander verschmelzen oder mit einem kompatiblen Zusatz verbunden werden. Ein solches Verschweißen kann in bekannter Weise z.B. mit Heißluft oder Ultraschall erfolgen. Ebenso ist es möglich, das Koppelelement als Einsatz in eine Spritzgussform für die Gehäusewand einzusetzen und mit dem Kunststoff der letzteren zu umspritzen. Auch hierbei kann eine gewisse Verschmelzung beider Teile an der Grenzfläche auftreten. Dadurch erhält man eine sehr gute und dichte Verbindung des thermischen Koppelelements mit der Gehäusewand.

Alternativ kann die das Koppelelement umfassende Gehäuseschale auch in einem Zweikomponentenverfahren spritzgegossen werden, indem beispielsweise die Form zunächst nur das Koppelelement aus dem Wärme leitenden Kunststoff bildet und danach für die Formung der übrigen Gehäuseschale weiter geöffnet wird. Es ist auch möglich, bei geeigneter Abstimmung der Fülldrücke die Materialien für beide Bauteile gleichzeitig in die Form zu spritzen.

Der thermoplastische Kunststoff der Gehäusewand und der Matrix des Wärme leitenden Kunststoffs ist bevorzugt ein Polyolefin wie Polyethylen, Polypropylen, ein Polyamid, ein Polycarbonat, ein Vinylpolymer, Polyethylenterephthalat oder Polybutylenterephthalat. Bei der Auswahl des Gehäusewerkstoffs können optische und ästhetische Anforderungen berücksichtigt werden.

Der Füllstoff im Wärme leitenden Kunststoff ist bevorzugt Aluminiumoxid, Aluminium, Kupfer, Bornitrid oder Kohlenstoff in Form von Graphit oder Nanoröhrchen. Geeignete Wärme leitende Kunststoffe haben eine Wärmeleitfähigkeit von mehr als 2, bevorzugt etwa 10, besonders bevorzugt mehr als 25 W/mK.

Das Gehäuse der Leuchte ist bevorzugt aus mindestens zwei Schalen zusammengesetzt, wobei das Koppelelement in die Wand von einer der Schalen eingefügt ist. Bei der bevorzugten Verwendung von zwei Schalen haben diese zweckmäßig kongruente Ränder. Für die Herstellung der Leuchte werden diese Ränder miteinander verbunden, so dass ein dicht geschlossenes Gehäuse entsteht. Selbstverständlich sind vor dem Zusammenbau der Schalen die LED beziehungsweise die mit den LED bestückte Platine auf der Innenseite des Koppelelements anzubringen und gegebenenfalls erforderliche Betriebsgeräte und Stromzuführungen einzubauen.

Bevorzugt werden die beiden Schalen des Gehäuses an den Rändern miteinander verklebt oder verschweißt, beispielsweise mittels Ultraschall. Es ist aber auch möglich, die beiden Gehäuseschalen mittels Dichtungen und Befestigungselementen wie federnde Clips oder Schrauben dicht miteinander zu verbinden.

Für den Betrieb der LED erforderliche Betriebs- oder Vorschaltgeräte können sowohl innerhalb als auch außerhalb der Leuchte angebracht werden. Sind sie innerhalb des Gehäuses angeordnet, dann kann zu ihrer Entwärmung derselbe, entsprechend vergrößerte Kühlkörper wie für die LED verwendet werden. Es kann auch ein separater Kühlkörper für die Betriebsgeräte im Gehäuse vorhanden sein, der auf gleiche Weise wie jener für die LED in die Gehäusewand eingegliedert sein kann.

Die LED-Platine wird zweckmäßig mit dem Koppelelement so verbunden, dass ein möglichst guter Wärmeübergang gesichert ist, beispielsweise durch Andruckelemente wie Schrauben mit Federelementen und/oder Verwendung einer Wärmeleitpaste.

Da der Wärme leitende Kunststoff des Koppelelements elektrisch isolierend ist, kann man auf die Verwendung einer separaten Platine für die Montage der LED verzichten. Stattdessen können sowohl die LED selbst als auch die für die Stromversorgung der LED erforderliche Verdrahtung auf dem Koppelelement selbst angebracht werden. Auch die für die Stromversorgung notwendigen Außenanschlüsse können durch das Koppelelement geführt werden. Beispielsweise kann das Koppelelement mit den durchgeführten Außenanschlüsse und den Leiterbahnen auf der Innenfläche durch Einsatzspritzgießen geformt und die LED danach angelötet werden. Dieser letztere Schritt kann auch nach dem Umspritzen des Koppelelements mit der Gehäuseschale erfolgen.

Der zur erfindungsgemäßen Leuchte gehörende und die Wärme aus dem Koppelelement aufnehmende und mit der Außenluft in Verbindung stehende Kühlkörper kann aus einem Metall wie Aluminium, Kupfer, Eisen oder seinerseits ebenfalls aus Wärme leitendem Kunststoff bestehen. In diesem letzteren Fall kann der Anteil des Wärme leitenden Füllstoffs sogar über der Perkolationsschwelle liegen, da eine gewisse elektrische Leitfähigkeit des Kühlkörpers im Allgemeinen nicht stört. Die Kühlkörper kann Strukturen zur Vergrößerung der freien Oberfläche, wie Zapfen oder Rippen aufweisen und/oder auch von Luft oder einem anderen Kühlfluid durchströmt sein.

Damit das in die Gehäusewand eingebaute Koppelelement die Wärme aus dem Gehäuse zum mit der Außenluft in Verbindung stehenden Kühlkörper ableiten kann, muss ein geeigneter thermischer Kontakt zwischen beiden Bauteilen bestehen. Dieser lässt sich zum Beispiel herstellen, indem im Koppelelement Gewindebolzen eingebaut sind, welche den Kühlkörper durchdringen und diesen mittels aufgeschraubter Muttern halten. Der Spalt zwischen beiden Bauteilen wird zweckmäßig mit einer Wärmeleitpaste ausgefüllt. Es ist auch möglich, das Leuchtengehäuse mit Zapfen reibschlüssig im Kühlkörper zu befestigen. Wenn man diese Zapfen elektrisch isoliert, können sie auch zur Stromversorgung dienen. Alternativ kann das Koppelelement mit dem Kühlkörper einstückig ausgeführt sein, beispielsweise als einheitlicher Körper aus demselben Wärme leitenden Kunststoff.

Erfindungsgemäß ist der Kühlkörper lösbar mit dem Koppelelement im Leuchtengehäuse zu verbinden, weil bei einem Austausch der Leuchte in der Regel der Kühlkörper weiter verwendet werden kann. Dadurch wird unnötiger Materialverbrauch vermieden. Die ausgetauschte Leuchte kann leicht aufgearbeitet werden, beispielsweise indem man das Gehäuse öffnet und die LED ersetzt. Bei der besonders bevorzugten Ausführungsform ist das Gehäuse luftdicht geschlossen.

Die Erfindung wird nun anhand des in Figur 1 im Längs- und Querschnitt (a bzw. b) dargestellten Ausführungsbeispiels näher erläutert.

In der Figur erkennt man eine Leuchte 1, deren Gehäuse aus den beiden Schalen 5 (obere Schale) und 3 (untere Schale) zusammengesetzt ist. Beide Schalen weisen umlaufende kongruente Flansche auf, die miteinander verschweißt sind. Das thermische Koppelelement 10 ist so in die obere Gehäuseschale 5 eingefügt, dass es einen Teil von deren Wand ersetzt. An der Kontaktfläche 24 ist der Wärme leitende Kunststoff des Koppelelements 10 mit dem Kunststoff der Gehäuseschale 5 vermischt und dicht verschweißt. Das Koppelelement 10 wird von Kontaktstiften 20 durchsetzt, die auf der Innenseite der Schale 5 mit der Verdrahtung 18 auf dem Koppelelement 10 verbunden sind. Die Verdrahtung 18 ist mit den Leuchtdioden 16 verbunden und versorgt diese mit Strom. Auf der Außenseite der Schale 5 steht das Koppelelement 10 in thermischem Kontakt mit dem Kühlkörper 12, der auf der von der Leuchte abgewandten Seite zu Rippen 14 geformt ist. Die Kontaktstifte 24 sind reibschlüssig in den Kontakthülsen 22 festgelegt, die hier nur zur Verdeutlichung zu weit gezeichnet sind. Die Kontakthülsen sind im Kühlkörper elektrisch isoliert und mit dem Polen einer Stromquelle verbunden. In diesem Fall kann das Leuchtengehäuse durch Herausziehen der Kontaktstifte 20 aus den Hülsen 22 leicht vom Kühlkörper gelöst werden. Der Kühlkörper kann dann bei der Beleuchtungsanordnung verbleiben. Nicht beschränkende Beispiele für typische Längen solcher Leuchten liegen zwischen etwa 80 und 150 cm bei einer Leistungsaufnahme von weniger als 20 bis über 150 W.

Bei der Herstellung der gezeigten Leuchte werden zunächst die Kontaktstifte 20 mit dem wärmeleitenden Kunststoff zur Bildung des Koppelelements 10 umspritzt. Danach wird dieses Koppelelement in die Form für die obere Gehäuseschale 5 eingesetzt und mit dem für diese Schale vorgesehenen Kunststoff umspritzt. Danach wird die Verdrahtung 18 mit den Kontaktstiften 20 verbunden und die Leuchtdioden an der Verdrahtung 18 bzw. am Koppelelement 10 befestigt, beispielsweise angelötet. Nun werden beide Gehäuseschalen 3 und 5 an den Flanschen 7 miteinander verschweißt und es entsteht ein luftdichtes Leuchtengehäuse. Dieses wird mit den Kontaktstiften 20 in die Kontakthülsen 22 eingesetzt, wobei ein thermischer Kontakt zwischen Koppelelement 10 und Kühlkörper 12 entsteht und die Leuchte 1 gebildet wird.

### Bezugszeichenliste

- 1: Leuchte
- 3: untere Gehäuseschale
- 5: obere Gehäuseschale
- 7: Flansche mit Schweißnaht
- 10: Koppelelement
- 12: Kühlkörper
- 14: Rippen
- 16: Leuchtdioden (LED)
- 18: Verdrahtung
- 20: Kontaktstifte
- 22: Kontakthülsen
- 24: Kontaktfläche

## Patentansprüche

1. Leuchte (1), insbesondere für den Außenbereich, mit einer Mehrzahl auf einer Platine angeordneter lichtemittierender Dioden (LED) (16) in einem geschlossenen Gehäuse(3, 5) aus Kunststoff, einem mit der Außenluft in Verbindung stehenden Kühlkörper (12) und mindestens einem thermischen Koppelelement (10) aus einem wärmeleitenden Material, welches in den zum Kühlkörper (12) benachbarten Bereich der Gehäusewand (5) eingebaut ist, zum Ableiten der von den LED (16) erzeugten Wärme zum Kühlkörper, wobei das mindestens eine Koppelelement (10) aus einem wärmeleitenden Kunststoff besteht, der mit dem Kunststoff des Gehäuses (3, 5) kompatibel ist, **dadurch gekennzeichnet, dass** zum Austausch der Leuchte das Gehäuse (3, 5) mit dem Koppelelement (10) vom Kühlkörper gelöst werden kann.

2. Leuchte nach Anspruch 1, **dadurch gekennzeichnet, dass** im Koppelelement (10) Gewindebolzen eingebaut sind, welche den Kühlkörper (12) durchdringen und diese mittels aufgeschraubter Muttern halten.

3. Leuchte nach Anspruch 1, **dadurch gekennzeichnet, dass** das Leuchtengehäuse (3, 5) mit Zapfen reibschlüssig im Kühlkörper befestigt ist.

4. Leuchte nach Anspruch 3, **dadurch gekennzeichnet, dass** die Zapfen Kontaktstifte (20) sind, die reibschlüssig in Kontakthülse (22) festgelegt sind, welche im Kühlkörper (12) voneinander isoliert und mit einer Stromquelle verbunden sind

5. Leuchte nach einem der vorangehenden Ansprüche, **dadurch gekennzeichnet, dass** der wärmeleitende Kunststoff ein thermoplastischer Kunststoff ist, der einen wärmeleitenden Füllstoff umfasst, und dass das Gehäuse aus einem thermoplastischen Kunststoff besteht.

6. Leuchte nach Anspruch 5, **dadurch gekennzeichnet, dass** das Koppelelement (12) mit der Gehäusewand (5) verschweißt oder umspritzt ist.

7. Leuchte nach Anspruch 5 oder 6, **dadurch gekennzeichnet, dass** der thermoplastische Kunststoff ein Polyolefin, Polyamid, Polycarbonat, Polyethylenterephthalat oder Polybutylenterephthalat ist.

8. Leuchte nach Anspruch 5 bis 7, **dadurch gekennzeichnet, dass** der wärmeleitende Füllstoff Aluminiumoxid, Aluminium, Kupfer, Bornitrid oder Kohlenstoff in Form von Graphit oder Nanoröhrchen ist.

9. Leuchte nach einem der vorangehenden Ansprüche, **dadurch gekennzeichnet, dass** das Gehäuse aus mindestens zwei Schalen (3, 5) zusammengesetzt ist, wobei das Koppelelement in die Wand von einer der Schalen (5) eingefügt ist.

10. Leuchte nach Anspruch 9, **dadurch gekennzeichnet, dass** die Schalen zur Bildung des geschlossenen Gehäuses miteinander verklebt oder verschweißt sind.

11. Leuchte nach einem der vorangehenden Ansprüche, **dadurch gekennzeichnet, dass** das Koppelelement (12) gleichzeitig die Platine bildet, auf der die LED (16) mit ihrer Verdrahtung (18) angebracht sind.

12. Verfahren zur Herstellung einer Leuchte nach einem der vorangehenden Ansprüche, umfassend die Schritte:
- Bereitstellen eines Kühlkörpers (12) mit voneinander isolierten und mit den Polen einer Stromquelle verbindbaren Kontakthülsen (22),
- Herstellen des Koppelelements (10) durch Umspritzen von in einer Form eingesetzten Kontakt stiften (20) mit einem wärmeleitenden Kunststoff,
- Einsetzen das Koppelelement in eine Form für die obere Gehäuseschale (5) der Leuchte und Umspritzten mit einem thermoplastischen Kunststoff,
- Verbinden einer Verdrahtung (18) mit den Kontakt stiften (20),
- Befestigen der Leuchtdioden (16) an der Verdrahtung,
- Verschweißen der oberen Gehäuseschale (5) mit der unteren Gehäuseschale (3),
- Einsetzen der Kontaktstifte (18) in die Kontakthülsen (22) des Kühlkörpers.

## Claims

1. Lighting device (1), particularly for the outdoor area, comprising a plurality of light emitting diodes (LED) (16) in a closed housing (3, 5) made of plastic, which diodes are disposed on a circuit board, a cooling element (12) in communication with ambient air, and at least one thermal coupling element (10) made of thermally conductive plastic which is installed in the region of the housing wall (5) adjacent to the cooling element (12), for dissipating heat produced by the LED (16) to the cooling element, wherein said at least one coupling element (10) consists of thermally conductive plastic that is compatible with the plastic of the housing (3, 5), **characterized in that** for exchanging the lighting device, the housing (3, 5) with the coupling element (10) can be detached from the cooling element.

2. Lighting device according to claim 1, **characterized in that** there are installed in the coupling element (10) threaded bolts that penetrate the cooling element (12) and support the same by means of nuts screwed onto said bolts.

3. Lighting device according to claim 1, **characterized in that** the lighting device housing (3, 5) is frictionally fixed in the cooling element by means of pins.

4. Lighting device according to claim 3, **characterized in that** said pins are contact pins (20) frictionally fixed in contact sleeves (22) which are insulated from each other in the cooling element (12) and are connected to a current source.

5. Lighting device according to one of the preceding claims, **characterized in that** the thermally conductive plastic is a thermoplastic which comprises a thermally conductive filler, and that the housing consists of a thermoplastic.

6. Lighting device according to claim 5, **characterized in that** the coupling element (12) is welded to or overmolded with the housing wall (5).

7. Lighting device according to claim 5 or 6, **characterized in that** said thermoplastic is a polyolefin, polyamide, polycarbonate, polyethylene terephthalate or polybutylene terephthalate.

8. Lighting device according to claim 5 to 7, **characterized in that** said thermally conductive filler is aluminum oxide, aluminum, copper, boron nitride or carbon in the form of graphite or nanotubes.

9. Lighting device according to one of the preceding claims, **characterized in that** the housing is composed of at least two shells (3, 5), wherein the coupling element is inserted in the wall of one of said shells (5).

10. Lighting device according to claim 9, **characterized in that** for forming the closed housing, said shells are bonded or welded to each other.

11. Lighting device according to one of the preceding claims, **characterized in that** the coupling element (12) also forms the circuit board on which the LED (16) with their wiring (18) are mounted.

12. Process for manufacturing a lighting device according to one of the preceding claims, comprising the steps of:
- preparing a cooling element (12) having contact sleeves (22) which are insulated from each other and can be connected to the poles of a current source,
- producing the coupling element (10) by overmolding contact pins (20) inserted into a mold with thermally conductive plastic,
- inserting the coupling element into a mold for the upper housing shell (5) of the lighting device and overmolding with a thermoplastic,
- connecting a wiring (18) to the contact pins (20),
- fixing the light emitting diodes (16) to the wiring,
- welding the upper housing shell (5) to the lower housing shell (3),
- inserting the contact pins (18) into the contact sleeves (22) of the cooling element.

## Revendications

1. Lampe (1), notamment pour l'emploi extérieur, comprenant une pluralité de diodes électroluminescentes (LED) (16) dans une boîte fermée (3, 5) en plastique disposées sur une platine, un dissipateur thermique (12) communiquant avec l'air extérieur, et au moins un élément de couplage thermique (10) en matériau thermoconducteur qui est installé dans la partie de la paroi de boîte (5) voisine au dissipateur thermique (12) et est destiné à dissiper la chaleur produite par les LED (16) vers le dissipateur thermique, ledit au moins un élément de couplage (10) consistant en plastique conducteur de chaleur compatible avec le plastique de la boîte (3, 5), **caractérisée en ce que**, pour l'échange de la lampe, ladite boîte avec l'élément de couplage (10) peut être détachée du dissipateur thermique.

2. Lampe selon la revendication 1, **caractérisée en ce que** dans l'élément de couplage (10) sont installés des goujons filetés pénétrant le dissipateur thermique (12) et fixant ceux-ci par des écrous vissés.

3. Lampe selon la revendication 1, **caractérisée en ce que** la boîte de lampe (3, 5) est fixée par friction dans le dissipateur thermique par des tenons.

4. Lampe selon la revendication 3, **caractérisée en ce que** les tenons sont des broches de contact (20) fixées par friction dans des manches de contact (22) isolées l'un de l'autre et connectés à une source de courant.

5. Lampe selon l'une des revendications précédentes, **caractérisée en ce que** le plastique conducteur de chaleur est une matière artificielle thermoplastique comprenant une charge conductrice de chaleur, et que la boîte consiste en matière artificielle thermoplastique.

6. Lampe selon la revendication 5, **caractérisée en ce que** l'élément de couplage (12) est fixé à la paroi de boîte (5) par soudage ou surmoulage.

7. Lampe selon la revendication 5 ou 6, **caractérisée en ce que** la matière artificielle thermoplastique est le polyoléfine, le polyamide, le polycarbonate, le polytéréphtalate d'éthylène ou le polytéréphtalate de butylène.

8. Lampe selon les revendications 5 à 7, **caractérisée en ce que** la charge conductrice de chaleur est l'oxide d'aluminium, l'aluminium, le cuivre, le nirure de bore, ou le carbone en forme de graphite ou de nanotubes.

9. Lampe selon l'une des revendications précédentes, **caractérisée en ce que** la boîte est composée de l'au moins deux coquilles (3, 5), l'élément de couplage étant inséré dans la paroi de l'une des coquilles (5).

10. Lampe selon la revendication 9, **caractérisée en ce que**, pour former la boîte fermée, lesdites coquilles sont collées ou soudées l'une avec l'autre.

11. Lampe selon l'une des revendications précédentes, **caractérisée en ce que** l'élément de couplage (12) aussi forme la platine sur laquelle sont installées les LED (16) avec leur câblage (18).

12. Procédé de fabrication d'une lampe selon l'une des revendications précédentes, comprenant les étapes de:
- préparer un dissipateur thermique (12) muni des manches de contact (22) isolées l'une de l'autre et connectables aux bornes d'une source de courant,
- produire un élément de couplage (10) par surmoulage des broches de contact (20) placée dans un moule avec plastique conducteur de chaleur,
- placer l'élément de couplage dans un moule pour la coquille de boîte supérieure (5) de la lampe et surmoulage d'une matière artificielle thermoplastique;
- connecter une câblage (18) aux broches de contact (20),
- fixer les diodes luminescentes (16) à la câblage,
- connecter la coquille de boîte supérieure (5) et la coquille de boîte inférieure (3) par soudage,
- insérer les broches de contact (18) dans les manches de contact (22) du dissipateur thermique.
